# EUROPÄISCHE PATENTANMELDUNG

(11) **EP 1 557 505 A1**
(43) Veröffentlichungstag der Anmeldung: **27.07.2005**
(21) Anmeldenummer: 05001248.3
(22) Anmeldetag: 21.01.2005
(51) Int. Cl.: E04D 1/30, E04D 13/076

(54) **Rinnenlaubschutzvorrichtung mit Laubschutzgitter**

(30) Priorität: 23.01.2004 DE 202004000968 U
(71) Anmelder: Fleck, Oskar, D-45711 Datteln (DE)
(72) Erfinder: Fleck, Oskar, D-45711 Datteln (DE)
(74) Vertreter: Hoffmeister, Helmut, Dr.

(57) **Zusammenfassung**

Die Erfindung betrifft eine Rinnenlaubschutzvorrichtung, umfassend
- wenigstens ein Traufeneindeckungselement mit eingearbeiteten Ausnehmungen (5) und einer in Rinnenachsenrichtung verlaufenden, eingeformten Stufe,
   - wenigstens ein Laubschutzgitter (15),
   - das mittels Befestigungsvorrichtungen (100) an dem bzw. an den Traufeneindeckungselementen befestigt ist, wobei die Befestigungsvorrichtungen (100) über Halteelemente (2), die eine an einem Formstück (6) eingebrachte Öffnung durchsetzen und in die am Traufeneindeckungselement eingearbeitete Ausnehmung (5) eingreifen.

Das Formstück (6) ist an seiner dem Traufeneindeckungselement zugewandten Unterseite (21) mit wenigstens einem Einrastelement (25) versehen, das in das Laubschutzgitter eingreift. Ferner weist das Formstück (6) wenigstens eine unterhalb dessen Öffnung angeordnete Abstufung (30) auf, welche zu der am Traufeneindeckungselement eingeformten Stufe (40) kompatibel ist.

## Beschreibung

Die Erfindung betrifft eine Rinnenlaubschutzvorrichtung, umfassend
- wenigstens ein Traufeneindeckungselement mit eingearbeiteten Ausnehmungen und einer in Rinnenachsenrichtung verlaufenden, eingeformten Stufe,
- wenigstens ein Laubschutzgitter,
- das mittels Befestigungsvorrichtungen an dem bzw. an den Traufeneindeckungselementen befestigt ist, wobei die Befestigungsvorrichtungen aus einem Formstück und Halteelementen bestehen und die Halteelemente eine an dem Formstück eingebrachte Öffnung durchsetzen und in die am Traufeneindeckungselement eingearbeitete Ausnehmung eingreifen.

Rinnenlaubschutzvorrichtungen mit Laubschutzgitter und Befestigungsvorrichtung der eingangs genannten Art sind aus der DE 296 09 135 U1 des Anmelders bekannt. Das bekannte Laubschutzgitter wird mittels Hakenelementen an dem Traufeneindeckungselement abnehmbar gehalten. Das Formstück stellt eine Hakenleiste dar. Die Hakenleiste weist eine Vielzahl von nach oben gerichteten Einhängehaken auf, mit denen das Laubschutzgitter am Traufeneindekkungselement festlegbar ist. Nachteilig ist, dass die nach oben gerichteten Haken eine Verletzungsgefahr für den Monteur mit sich bringen können.

Aufgabe der Erfindung ist, eine neuartige Rinnenlaubschutzvorrichtung der oben genanten Art mit Befestigungselementen zu konzipieren, die ohne Hakenleisten auskommt und mit der sich somit das Verletzungsrisiko weitgehend vermeiden läßt.

Diese Aufgabe ist durch Befestigungsvorrichtung der eingangs genannten Art dadurch gelöst, dass
das Formstück an seiner dem Traufeneindeckungselement zugewandten Unterseite mit wenigstens einem Einrastelement versehen ist, das in das Laubschutzgitter eingreift,
das Formstück wenigstens eine unterhalb der Öffnung angeordnete Abstufung aufweist, welche zu der am Traufeneindeckungselement eingeformten Stufe kompatibel ist.

Die Befestigungsvorrichtung kann bei allen Traufeneindekkungselementen, deren Fußbereich abgestuft ist, zum Einsatz kommen, wobei es sich hier sowohl um profilierte als auch um plane Traufeneindeckungselemente handelt.

Vorzugsweise ist das Formstück einstückig mit dem Einrastelement hergestellt, obwohl nicht auszuschließen ist, das Einrastelement getrennt als Rastknopf zu fertigen, der zu einer entsprechenden Ausnehmung am Formstück kompatibel ist oder in diese einrasten kann. Wichtig ist, dass das Einrastelement mit seiner Spitze auf die Oberseite, d.h. auf das Relief des Traufeneindeckungselement gerichtet ist. Diese Konfiguration ermöglicht eine sehr einfache und zugleich stabile Befestigung des Laubschutzgitters, bei der eine Verletzungsgefahr praktisch ausgeschlossen ist.

Die Abstufung am Formstück sorgt dafür, dass dieses nach der Anbringung an der Traufeneindeckungselement gegen das Laubschutzgitter drückt und dadurch es stabil halten kann.

Das einstückige Formstück kann sowohl aus Metall, als auch aus Kunststoff ausgeführt werden.

Wird das Formstück aus einem Blechstreifen hergestellt, so empfiehlt sich, an diesem eine Zunge zu stanzen und zu biegen, bis ein über die untere Oberfläche des Formstücks hinausragendes Einrastelement entsteht. Das Einrastelement kann in Richtung der Öffnung des Formstücks leicht geneigt sein. Die Zunge kann auch hakenförmig sein und mit ihrer Spitze auf die die Öffnung des Formstücks zeigen.

Hierbei ist anzumerken, dass sich die Adjektive "_{"}untere", _{"}obere" und dgl. sich auf den montierten Zustand des Formstücks beziehen, bei dem das Laubschutzgitter zwischen dem Formstück und dem Traufeneindeckungselement angeordnet ist. Das zur Rinne fließende Wasser fließt demnach von "oben" nach "unten".

Das Formstück kann einstückig mit zwei Haken aus Metalldraht gebogen sein. Die Herstellung von Formstücken aus Metalldraht ist relativ einfach und erfordert lediglich die Verwendung eines simplen Hilfswerkzeugs, mit dessen Hilfe die Formstücke aus Drahtabschnitten gebogen werden können.

Vorteilhaft ist, das Formstück aus Kunststoff herzustellen, beispielsweise durch Spritzgießen. Hierzu eignen sich insbesondere Thermoplaste, beispielsweise Polycarbonate, die eine hohe Festigkeit, Härte, Temperaturbeständigkeit und ausgezeichnete Witterungsbeständigkeit aufweisen.

Das metallene oder aus Kunststoff hergestellte Formstück endet mit einem Flachstück mit der Öffnung zur Aufnahme des Befestigungselementes.

Es sei darauf hingewiesen, dass die erfindungsgemäße Befestigung keine zusätzlichen Halterungselemente an dem Rinnenwulst der Dachrinne erfordert, insbesondere dann, wenn das Laubschutzgitter entsprechend steif ist.

Ausführungsbeispiele der Erfindung sind in der Zeichnung dargestellt und werden im Folgenden näher beschrieben.

Die Figuren zeigen:
- Fig. 1a: ein für eine Rinnenlaubschutzvorrichtung geeignetes Formstück in seiner ersten, bevorzugten Ausführungsform, in einer perspektivischen Ansicht von oben;
- Fig. 1b: das Formstück gemäß der Fig. 1a in einer perspektivischen Ansicht von unten;
- Fig. 2: eine erste Ausführungsform einer Befestigungsvorrichtung der Rinnenlaubschutzvorrichtung mit einem schematisch angedeuteten Traufeneindeckungselement, in einer Seitenansicht;
- Fig. 3: ein aus Kunststoff hergestelltes Formstück mit einem hakenförmigen Einrastelement, in einer Seitenansicht;
- Fig. 4: Anordnung einer Rinnenlaubschutzvorrichtung mit Traufeneindeckungselementen, in einer Draufsicht;
- Fig. 5: ein Traufeneindeckungselement mit einer Befestigungsvorrichtung gemäß den Figuren 1a und 1b, in einer Explosionsdarstellung von oben gesehen;
- Fig. 6: ein großformatiges Traufeneindeckungselement mit einer Befestigungsvorrichtung gemäß den Figuren 1a und 1b, in einer perspektivischen Explosionsdarstellung;
- Fig. 7a: ein metallenes Formstück mit einer eingearbeiteten Ausstanzung, in einer Draufsicht;
- Fig. 7b: einen Schnitt B-B gemäß der Fig. 7a;
- Fig. 8: eine andere Anordnung des Einrastelementes am Formstück, in einer Seitenansicht;
- Fig. 9a: ein Formstück aus Metalldraht, in einer Seitenansicht;
- Fig. 9b: das Formstück gemäß der Fig. 9a in einer perspektivischen Ansicht;
- Fig. 10: eine andere Ausführungsform eines aus Draht gebogenen Formstücks, ebenso in einer perspektivischen Ansicht; und
- Fig. 11: eine weitere Ausführungsform des Formstücks, mit zwei Einrastelementen, in einer perspektivischen Ansicht von unten.

In den Figuren 4 und 5 ist ein Traufeneindeckungselement 50 als eine relifierte Dachpfanne aus Kunststoff mit einem daran befestigten Laubschutzgitter 15 dargestellt. Diese Teile bilden Elemente einer Rinnenlaubschutzvorrichtung 200. In einem Fußbereich 3 der Dachpfanne ist eine Stufe 40 eingeformt, die einen abgesenkten Flächenabschnitt 10 aufweist, in dem wiederum eine Wasserablauf-Mulde 11 ausgeformt ist. Letztere mündet in eine Dachrinne 70. In der Nähe einer oberen Stufenkante 29 ist eine Ausnehmung 5 zu erkennen, die mit einem Innengewinde 41 zum Eindrehen des Halteelementes 2, im vorliegenden Fall einer Schraube mit Kopf 7, versehen ist. Die Abstufung 30 des Formstücks 6 ist an die Stufe 40 des Traufeneindekkungselements 50 angepasst.

Die als Sackloch ausgeführte Ausnehmung 5 des Traufeneindeckungselemtens 50 bildet zusammen mit dem Befestigungselement 2 und einem mit dem Einrastelement 25 versehenen Formstück 6 eine Befestigungsvorrichtung 100 (vgl. Figuren 4 bis 6) für Laubschutzgitter 15. Wie insbesondere der Fig. 2 zu entnehmen ist, greift eine Spitze des Einrastelementes 25 in eine mit 12 bezeichnete Masche des Laubschutzgitters 15 von oben hinein.

In den Figuren 1a, 1b und 2 ist ein Formstück 6 in einer ersten Ausführungsform dargestellt, aufweisend einen im Wesentlichen flachen Basisteil 1, der über eine Abstufung 30 in ein Flachstück 8 übergeht, und ein einstückig mit dem Basisteil 1 ausgeführtes, über seine Unterseite 21 ragendes Einrastelement 25.

Am Flachstück 8 ist eine runde Öffnung 9 zur Aufnahme eines in der Fig. 2 gezeigten Befestigungselementes 2 zu sehen. Das Einrastelement 25 hat die Form eines schiefen Kegels, dessen der Abstufung 30 zugewandte Kante 20 etwa rechtwinklig zum Basisteil 1 angeordnet ist. Die Kante 20 kann auch zum Basisteil 1 geneigt sein. Das Formstück 6 ist aus Polycarbonat durch Spritzgießen gefertigt.

Gemäß der Fig. 6 liegt das Traufeneindeckungselement 32 in Form einer profilierten, aus Kunststoff gefertigten Dacheindeckungsplatte vor, deren Ausmaße mehrfach größer als der der üblichen Dachpfanne sind. Das Traufeneindekkungselement 32 weist ebenfalls einen gegenüber ihrer Oberseite 33 abgesenkten Flächenabschnitt 10 und eine Stufe 40, sowie zwei Wasserablauf-Mulden 11 auf. An dem Traufeneindeckungselement 32 sind im vorliegenden Fall drei Ausnehmungen 5 zur Aufnahme der Befestigungselemente 2 angeordnet.

Ein in der Fig. 3 gezeigtes Formstück 16 ist ebenfalls aus Polycarbonat gefertigt und unterscheidet sich von seiner ersten Ausführungsform lediglich durch ein hakenförmig abgebogenes Einrastelement 35.

In der Fig. 11 ist ein weiteres Formstück 36 aus Polycarbonat dargestellt, welches einen breiteren Basisteil 1 aufweist, an dem zwei Einrastelemente 25 angeordnet sind. In Seitenansicht ist das Formstück 36 dem gemäß der ersten Ausführungsform (Formstück 6) gleich.

Die Figuren 7a und 7b zeigen eine andere Ausführungsform (Bezugszeichen 26) des Formstücks, das ebenfalls einstükkig, jedoch aus einem Blechstreifen gefertigt ist. Eine Besonderheit des Formstücks 26 ist ein am Basisteil 1 zuerst etwa V-förmig entlang der Linien 13.1, 13.2 gestanztes und danach gebogenes, zungenförmiges Einrastelement 45. Das Einrastelement 45 ragt über die Unterseite 21 des Basisteils 1 hinaus und greift dadurch in die Masche des Laubschutzgitters 15 ein.

Der Fig. 8 ist eine abweichende Ausführungsform (Bezugszeichen 46) des aus Polycarbonat hergestellten Formstücks zu entnehmen, bei der es sich um eine andere Anordnung des Einrastelementes handelt. Das Einrastelement 25 hat, wie bei den Figuren 1a und 1b, die Form eines schiefen Kegels, liegt jedoch am freien Ende des Basisteils 1.

Schließlich zeigen die Figuren 9a, 9b und 10 Formstücke, die einstückig aus federndem Stahldraht gebogen sind. Das Formstück 56 gemäß den Figuren 9a und 9b besitzt eine beidseitig leicht abgeflachte, an den Kopf 7 des Befestigungsmittels 2 angepaßte Öse 31 und endet mit einem der Öse 31 gegenüberliegenden, nach unten gebogenen Einrastelement 55 in Form eines Hakens.

Das Formstück 66 gemäß der Fig. 10 ist im Bereich seiner Öse 31 schlaufenförmig gebogen und läuft über Abstufungen 30 in zwei ebenso nach unten gerichtete Einrastelemente 55 aus.

### Bezugszeichenliste:

- 1: Basisteil
- 2: Halteelement
- 3: Fußbereich

- 5: Ausnehmung
- 6: Formstück
- 7: Kopf (v. 2)
- 8: Flachstück
- 9: Öffnung
- 10: Flächenabschnitt
- 11: Wasserablauf-Mulde
- 12: Masche
- 13.1; 13.2: Linie (Ausstanzung am 26)
- 15: Laubschutzgitter
- 16: Formstück
- 20: Kante (v. 25)
- 21: Unterseite
- 25: Einrastelement
- 26: Formstück
- 29: Stufenkante
- 30: Abstufung
- 31: Öse
- 32: Traufeneindeckungselement
- 33: Oberseite
- 35: Einrastelement
- 36: Formstück
- 40: Stufe
- 41: Innengewinde
- 45: Einrastelement
- 46: Formstück
- 50: Traufeneindeckungselement
- 55: Einrastelement
- 56: Formstück
- 66: Formstück
- 70: Dachrinne
- 100: Befestigungsvorrichtung
- 200: Rinnenlaubschutzvorrichtung

## Patentansprüche

**1.** Rinnenlaubschutzvorrichtung (200), umfassend
- wenigstens ein Traufeneindeckungselement (32;50) mit eingearbeiteten Ausnehmungen (5) und einer in Rinnenachsenrichtung verlaufenden, eingeformten Stufe (40),
- wenigstens ein Laubschutzgitter (15),
- das mittels Befestigungsvorrichtungen (100) an dem bzw. an den Traufeneindeckungselementen (32;50) befestigt ist, wobei die Befestigungsvorrichtungen (100) aus einem Formstück und Halteelemente bestehen und die Halteelemente (2), die eine an dem Formstück (6) eingebrachte Öffnung (9) durchsetzen und in die am Traufeneindeckungselement eingearbeitete Ausnehmung (5) eingreifen, das Formstück am Traufeneindeckungselement festlegen,
**dadurch gekennzeichnet, dass**
- das Formstück (6; 16; 26; 36; 46; 56; 66) an seiner dem Traufeneindeckungselement (32;50) zugewandten Unterseite (21) mit wenigstens einem Einrastelement (25; 35; 45; 55) versehen ist, das in das Laubschutzgitter eingreift,
- das Formstück (6; 16; 26; 36, 46; 56; 66) wenigstens eine unterhalb der Öffnung (9) angeordnete Abstufung (30) aufweist, welche zu der am Traufeneindeckungselement (32;50) eingeformten Stufe (40) kompatibel ist.

**2.** Rinnenlaubschutzvorrichtung nach Anspruch 1, **dadurch gekennzeichnet, dass** das Formstück (6; 16; 26; 36; 46; 56; 66) einstückig mit dem Einrastelement (25; 35; 45; 55) hergestellt ist.

**3.** Rinnenlaubschutzvorrichtung nach Anspruch 1, **dadurch gekennzeichnet, dass** das Formstück (6; 16; 36; 46) aus Kunststoff, beispielsweise aus Polycarbonat, hergestellt ist.

**3.** Rinnenlaubschutzvorrichtung nach Anspruch 1, **dadurch gekennzeichnet, dass** das Formstück (26) aus Metallblech hergestellt ist.

**4.** Rinnenlaubschutzvorrichtung nach Anspruch 1, **dadurch gekennzeichnet, dass** das Formstück (56; 66) aus Metalldraht gebogen ist.

**5.** Rinnenlaubschutzvorrichtung nach Anspruch 1 oder 3, **dadurch gekennzeichnet, dass** das Einrastelement (45) des metallenen Formstücks (26) durch Stanzen und Ausbiegen aus dem Material seines Basisteils (1) entstanden ist.

**6.** Rinnenlaubschutzvorrichtung nach Anspruch 1 oder 4, **dadurch gekennzeichnet, dass** das Einrastelement (35) hakenförmig ist.

**7.** Rinnenlaubschutzvorrichtung nach Anspruch 1, **dadurch gekennzeichnet, dass** das Einrastelement knopfförmig ist.

**8.** Rinnenlaubschutzvorrichtung nach Anspruch 1, **dadurch gekennzeichnet, dass** das Einrastelement pyramidenförmig ist.

**9.** Rinnenlaubschutzvorrichtung nach Anspruch 1, **dadurch gekennzeichnet, dass** das Einrastelement (25) in Form eines schiefen Kegels ausgeführt ist.

**10.** Rinnenlaubschutzvorrichtung nach Anspruch 1, **dadurch gekennzeichnet, dass** die Ausnehmung (5) am Traufeneindeckungselement ein Sackloch ist.
